# EUROPÄISCHE PATENTSCHRIFT

(11) **EP 0 229 606 B1**
(45) Veröffentlichungstag und Bekanntmachung des Hinweises auf die Patenterteilung: **21.03.1990**
(21) Anmeldenummer: 86890346.9
(22) Anmeldetag: 18.12.1986
(51) Int. Cl.: E04B 1/19

(54) **Knotenverbindung für Stabwerke**
Joint connection for space frames
Noeud d'assemblage pour constructions à barres

(30) Priorität: 14.01.1986 AT 68/86
(43) Veröffentlichungstag der Anmeldung: 22.07.1987
(73) Patentinhaber: Beer, Manfred, Dipl.-Ing., A-2340 Mödling (N.Ö.) (AT)
(72) Erfinder: Frantl, Erich, A-1080 Wien (AT); Hofstätter, Peter, A-1170 Wien (AT); Frantl, Werner, A-1160 Wien (AT); Zemler, Willibald, A-1040 Wien (AT); Raunicher, Albert P., Dipl.-Ing., A-1040 Wien (AT)
(74) Vertreter: Beer, Otto

(56) Entgegenhaltungen:
- WO-A-82/00863
- DE-C- 822 899

## Beschreibung

Die Erfindung betrifft eine Knotenverbindung für Stabwerke mit mehr als zwei in einem Knoten verbundenen Stäben, die als Rohre ausgebildet sind und durch Öffnungen eines mit einer erhärtenden Vergußmasse füllbaren Metallkastens ragen und im Metallkasten mit einem fromschlußbildenden, eingeschnürten Endabschnitt enden.

Bei derartigen Knotenverbindungen, wie sie z. B. aus der GB-A-271 709 bekannt geworden sind, stellt der eingeschnürte Endabschnitt bei jedem Stab bzw. Rohr eine Schwachstelle dar. Es ist eine entsprechend große Dimensionierung der Stäbe notwendig, damit diese hohe Zugkräfte oder Biegemomente aufnehmen können. Größere, auf die Stäbe wirkende Zugkräfte können den Endabschnitt des Stabes verformen und es geht der Formschluß mit der Vergußmasse verloren. Diesselbe Problematik existiert grundsätzlich auch bei der Knotenverbindung, wie sie aus der AT-A 339 094 bekannt ist.

Der Erfindung liegt die Aufgabe zugrunde, eine Knotenverbindung für Stabwerke, insbesondere von Stahlbaukonstruktionen, bereitzustellen, die eine höhere Festigkeit hat. Die Belastbarkeit, insbesondere durch Zugkräfte, soll im kritischen, eingeschnürten Endabschnitt nicht kleiner sein als bei einem ungeschwächten Rohrquerschnitt und Verformungen des Endabschnittes und eine Lockerung des Formschlusses mit der Vergußmasse sollen ausgeschlossen sein.

Diese Aufgabe wird bei einer Knotenverbindung der eingangs genannten Art dadurch gelöst, daß im eingeschnürten Endabschnitt des Stabes zwei entgegengesetzt konische Einschubteile jeweils an gegenüberliegenden Seiten der Einschnürung unter Vorspannung anliegend angeordnet sind und daß die Einschnürung der Form der Einschubteile angepaßt ist. Von außen einwirkende Stabkräfte können den auf diese Weise von innen abgestützen Endabschnitt des Stabes niemals deformieren, so daß ein absolut sicherer Formschluß mit der Vergußmasse erreicht wird. Die Einschubteile stellen das in den Endabschnitten der Stäbe verbleibende Gegenwerkzeug beim Herstellen der Einschnürung mittels eines oder mehrerer Preßwerkzeuge dar; die Einschnürung ist demgemäß der Form der Einschubteile angepaßt.

In einer bevorzugten Ausführungsform der Erfindung ist vorgesehen, daß die Einschubteile durch ein in der Rohrachse befindliches, längenver- änderliches Zugglied gegenseitig verspannbar sind. Die beim Herstellen der Einschnürung eintretende geringfügige Rückfederung der verformten Rohrwand bewirkt einen Spalt zwischen den Einschubteilen und der Innenseite der eingeschnürten Rohrwand. Durch Verringern der Länge des die beiden Einschubteile in der Rohrachse verbindenden Zuggliedes, z. B. durch Anziehen der als solches Zugglied dienenden Schraube oder mehrere solcher Schrauben, kann dieser Spalt geschlossen und der Formschluß mit der Vergußmasse noch sicherer gestaltet werden. Ein Teil der Stabkraft wird außerdem vom Zugglied aufgenommen und dadurch der Rohrquerschnitt im wichtigen Bereich des Endabschnittes entlastet.

Die Erfindung wird an Hand der in der Zeichnung beispielsweise dargestellten Knotenverbindung näher erläutert. Es zeigt Fig. I die Knotenverbindung in Ansicht und teilweise im Schnitt entlang der Achse eines der zu einem Knoten verbundenen Stäbe und die Fig. 2 bis 4 Querschnitte durch verschiedene Ausführungsformen eines Details der Knotenverbindung entlang der Linie 11-11 der Fig. I.

Eine Knotenverbindung umfaßt einen Metallkasten I mit konvexem Mittelteil etwa in Form einer abgeflachten Kugel. Vom Mittelteil gehen sternförmig sich zu Öffnungen 2 des Metallkastens I treppenförmig verjüngende Vorsprünge 3 aus.

In der rechten - ungeschnittenen - Hälfte der Fig. ist eine Öffnung 2 für einen Stab 4 in Form eines Vierkantrohres sowie eine weitere Öffnung 2 für einen Stab 4 in Form eines Rundrohres dargestellt. Ein Vorteil der erfindungsgemäßen Knotenverbindung besteht darin, daß die Stäbe 4 nicht denselben Querschnitt zu haben brauchen. Diagonalstäbe können z. B. schwächer als Gurtstäbe ausgebildet werden.

In der linken Hälfte der Fig. I sind zwei zu dem Knoten verbundene Stäbe 4 eingezeichnet, deren Achse in der Zeichnungsebene liegt. Dabei ist am oberen Teil der linken Hälfte der Fig. I die Füllung des Metallkastens I eingezeichnet. Im unteren Teil der linken Hälfte der Fig. ist diese Füllung nicht dargestellt und der Endabschnitt des dort angeordneten Stabes 4 ist nicht geschnitten dargestellt.

Man sieht, daß die Stäbe 4 im Metallkasten 1 mit einem formschlußbildenden Endabschnitt enden, der eingeschnürt ist. Aus den Schnittdarstellungen eingeschnürter Endabschnitte von Stäben 4 in den Fig. 2 bis 4 ist ersichtlich, daß die Einschnürung mit einer Faltung der Rohrwand ohne Schwächung oder Veränderung ihrer Querschnittsfläche ausgebildet ist.

In jedem eingeschnürten Endabschnitt der Stäbe 4 sind zwei entgegengesetzt konische Einschubteile 5, 6 an gegenüberliegenden Seiten der Einschnürung angeordnet. Die Einschnürung ist der Form der Einschubteile 5, 6 angepaßt. Die beiden Einschubteile 5, 6 sind durch ein in der Rohrachse befindliches Zugglied 7 in Form einer hochfesten Schraube oder mehrerer solcher Schrauben (Fig. 4) innerhalb des Endabschnittes des Stabes 4 längsverschiebbar zusammengespannt, so daß sie an der Rohrinnenwand an gegenüberliegenden Seiten der Einschnürung satt anliegen.

An der Oberseite des Metallkastens I ist eine Füllöffnung 8 für eine Füllung mit der erhärtenden Vergußmasse vorgesehen.

## Patentansprüche

I. Knotenverbindung für Stabwerke mit mehr als zwei in einem Knoten verbundenen Stäben (4), die als Rohre ausgebildet sind und durch Öffnungen eines mit einer erhärtenden Vergußmasse füllbaren Metallkastens ragen und im Metallkasten (I) mit einem formschlußbildenden, eingeschnürten Endabschnitt enden, dadurch gekennzeichnet, daß im eingeschnürten Endabschnitt des Stabes (4) zwei entgegengesetzt konische Einschubteile (5, 6) jeweils an gegenüberliegenden Seiten der Einschnürung unter Vorspannung anliegend angeordnet sind und daß die Einschnürung der Form der Einschubteile (5, 6) angepaßt ist.

2. Knotenverbindung nach Anspruch I, dadurch gekennzeichnet, daß die Einschubteile (5, 6) durch ein in der Rohrachse befindliches, längenveränderliches Zugglied (7) gegenseitig verspannbar sind.

3. Knotenverbindung nach Anspruch oder 2, dadurch gekennzeichnet, daß die Einschnürung als eine Faltung der Rohrwand ohne Veränderung ihrer Querschnittsfläche ausgebildet ist.

## Claims

1. Joint connection for frameworks with more than two rods (4) connected in a joint, which rods are formed as tubes and project through openings of a metal box adapted to be filled with a hardening filler mass and terminate within the metal box (1) with an interlocking, necked-in end section characterized in that in the necked-in end section of the rod (4) two opposed conical inserts (5, 6) are arranged to bear under pre-tension against respective opposite sides of the necking-in and in that the necking-in is matched to the form the inserts (5, 6).

2. Joint connection according to claim 1, characterized in that the inserts (5, 6) can be tightened together by a traction member (7) of adjustable length located on the tube axis.

3. Joint connection according to claim 1 or 2, characterized in that the necking-in is formed as a folding of the tube wall without varying its cross-sectional surface.

## Revendications

1. Assemblage nodal pour constructions à barres, comportant plus de deux barres (4) qui sont assemblées en un noeud, sont tubulaires et, font saillie par des ouvertures d'une boîte métallique, laquelle peut être remplie d'une masse coulable durcissante, et se terminent dans cette boîte (1) par une portion terminale étranglée établissant une liaison mécanique positive, caractérisé par le fait que des pièces d'insertion coniques (5, 6), dont les conicités sont opposées, sont agencées dans la portion terminale étranglée de la barre (4), en des côtés opposés de l'étranglement, en étant appliquées sous précontrainte, et par le fait que l'étranglement est adapté à la forme des pièces d'insertion (5, 6).

2. Assemblage nodal selon revendication 1, caractérisé par le fait que les pièces d'insertion (5, 6) peuvent être serrées l'une vers l'autre par un élément de traction (7) de longueur variable, situé sur l'axe du tube.

3. Assemblage nodal selon revendication 1 ou 2, caractérisé par le fait que l'étranglement est réalisé es tant que pli de la paroi du tube, sans modification de la surface de la section droite de celle-ci.
